# EUROPÄISCHE PATENTSCHRIFT

(11) **EP 0 410 158 B1**
(45) Veröffentlichungstag und Bekanntmachung des Hinweises auf die Patenterteilung: **23.12.1992**
(21) Anmeldenummer: 90112429.7
(22) Anmeldetag: 29.06.1990
(51) Int. Cl.: F02M 67/12, F02M 69/08, F02M 61/08, F02M 51/08

(54) **Vorrichtung zum kombinierten Ausblasen von Kraftstoff und Luft für Kraftstoffeinspritzanlagen von Brennkraftmaschinen**
Device for simultaneous injection of fuel and air for fuel injection systems of internal combustion engines
Dispositif d'injection simultanée de combustible et d'air pour les systèmes d'injection de combustible des moteurs à combustion interne

(30) Priorität: 27.07.1989 DE 3924851
(43) Veröffentlichungstag der Anmeldung: 30.01.1991
(73) Patentinhaber: ROBERT BOSCH GMBH, 70442 Stuttgart (DE)
(72) Erfinder: Linder, Ernst, Dipl.-Ing., D-7130 Muehlacker (DE); Schlembach, Hans, D-7130 Muehlacker (DE)

(56) Entgegenhaltungen:
- DE-A- 3 105 687
- DE-B- 1 170 710
- FR-A- 2 109 241
- GB-A- 2 023 227
- US-A- 2 154 875
- US-A- 3 450 353
- US-A- 4 836 453

## Beschreibung

### Stand der Technik

Die Erfindung geht aus von einer Vorrichtung zum kombinierten Ausblasen von Kraftstoff und Luft für Kraftstoffeinspritzanlagen von Brennkraftmaschinen nach dem Oberbegriff des unabhängigen Patentanspruchs 1.

Solche Ausblasvorrichtungen dienen der verbesserten Gemischaufbereitung durch verbesserte Zerstäubung des Kraftstoffs bei hoher Relativgeschwindigkeit zwischen Kraftstoff und Luft. Der zerstäubte Kraftstoff wird in das zum Zylinder der Brennkraftmaschine führende Saugrohr oder direkt in den Zylinder eingeblasen und dadurch mit der dem Zylinder zugeführten Verbrennungsluft gut vermischt.

Bei einer bekannten Ausblasvorrichtung dieser Art (US-A-4 836 453) steuert das elektromagnetisch betätigte Ventilglied die Ausblasöffnung am Ende des Gehäusestutzens. Das Ventilglied sitzt auf einer von dem Elektromagneten betätigten Stange und wird von einer an der Stange angreifenden Ventilschließfeder auf den zugeordneten Ventilsitz aufgepreßt. Dabei ergeben sich Fertigungsschwierigkeiten, um Fluchtungs- und Winkelabweichungen des Magnetankers und des Ventilgliedes gegenüber dem Ventilsitz möglichst zu vermeiden. Änderungen des Hubes des Ventilgliedes führen zu unerwünschten Änderungen der eingespritzten Kraftstoffmenge, da die Kraftstoffzumessung zwischen dem Ventilglied und dem Ventilsitz erfolgt.

### Vorteile der Erfindung

Die erfindungsgemäße Vorrichtung zum kombinierten Ausblasen von Kraftstoff und Luft für Kraftstoffeinspritzanlagen von Brennkraftmaschinen mit den kennzeichnenden Merkmalen des unabhängigen Patentanspruchs 1 hat den Vorteil, daß durch die Ausbildung mit dem im Innenraum des Innenrohrs verlaufenden Stahldraht sich ein extrem kleiner Durchmesser des Gehäusestutzens erzielen läßt und durch den flexiblen Stahldraht Fertigungsprobleme hinsichtlich Fluchtungs- und Winkelabweichungen vermieden werden.

Durch die in den abhängigen Patentansprüchen aufgeführten Maßnahmen sind vorteilhafte Weiterbildungen und Verbesserungen der im Patentanspruch 1 angegebenen Ausblasvorrichtung möglich.

Gemäß einer bevorzugten Ausführungsform der Erfindung ist der mit dem Ventilglied zusammenwirkende Ventilsitz auf der Stirnseite des Innenrohrs mit quer zur Rohrachse sich erstreckender ringförmiger Sitzfläche ausgebildet. Dadurch wird der Kraftstoff senkrecht zur strömenden Luft umgelenkt, wodurch zwischen dem Kraftstoff und der mit hoher Geschwindigkeit ausströmenden Luft eine starke Scherströmung auftritt, was zu einer sehr guten Kraftstoffzerstäubung führt.

Gemäß einer weiteren Ausführungsform der Erfindung ist das Ventilglied als Ventilteller ausgebildet, an dem ein in das Innenrohr hineinragender Drosselzapfen konzentrisch befestigt ist, der zusammen mit der Innenwand des Innenrohrs einen ringförmigen Drosselspalt begrenzt. Der Hub des Ventilstellers ist so groß gehalten, daß auch bei Längenänderungen, die durch Wärmeausdehnung verursacht werden, sichergestellt ist, daß die Drosselung nicht im Ventilsitz sondern an dem Drosselspalt des Drosselzapfens erfolgt. Der Drosselzapfen ist konisch ausgebildet, wobei die den kleineren Durchmesser aufweisende Stirnseite vom Ventilteller abgekehrt ist. Durch die konische Ausbildung des Drosselzapfens wird infolge der an ihm wirkenden Strömungskräfte eine Zentrierung des Ventilglieds erreicht, wodurch die Reibung weitgehend reduziert wird. Insgesamt entsteht dadurch ein massearmes und reibungsfreies Ventilglied.

### Zeichnung

Die Erfindung ist anhand eines in der Zeichnung dargestellten Ausführungsbeispiels in der nachfolgenden Beschreibung näher erläutert. Es zeigen:
Fig. 1 einen Längsschnitt einer Ausblasvorrichtung für eine Kraftstoffeinspritzanlage von Brennkraftmaschinen,
Fig. 2 eine vergrößerte Darstellung der Einzelheit II in Fig. 1.

### Beschreibung des Ausführungsbeispiels

In Fig. 1 ist die Vorrichtung zum kombinierten Ausblasen von Kraftstoff und Luft für eine Kraftstoffeinspritzanlage von Brennkraftmaschinen im Längsschnitt dargestellt. Sie dient zum Zumessen von Kraftstoff und zum Zerstäuben und Ausblasen des zerstäubten Kraftstoffs in das Saugrohr der Brennkraftmaschine, und zwar unmittelbar am Einlaßventil. Die Vorrichtung weist ein Gehäuse 10 mit einem Kraftstoffanschluß 11 und einem Luftanschluß 12 auf. Das Gehäuse 10 ist mehrteilig ausgebildet und besitzt ein Mittelteil 13, das den elektrisch isolierenden, beispielsweise aus Kunststoff gefertigten Luftanschluß 12 trägt, einen darin eingesetzten, an der Unterseite vorstehenden langgestreckten hohlen Gehäusestutzen 14, der ein sehr großes Länge-Durchmesser-Verhältnis aufweist, einen in das Mittelteil 13 von oben eingesetzten Gehäuseeinsatz 15, der einen Elektromagneten 16 aufnimmt, ein auf dem Gehäuseeinsatz 15 mit seinem Querteil aufliegendes rotationssymmetrisches T-Stück 31, das koaxial den Kraftstoffanschluß 11 enthält, und ein auf den Gehäuseeinsatz 15 unter Festspannen des T-Stücks 31 aufgeschraubtes Deckelteil 17. In den am freien Ende eine Ausblasöffnung 18 tragenden Gehäusestutzen 14 ist ein koaxiales Innenrohr 19 eingesetzt, das den gesamten Gehäusestutzen 14 durchzieht und bis in die Ausblasöffnung 18 reicht. Im Gehäuseinnern ist das Innenrohr 19 mittels eines angeformten Flansches 20 zwischen Mittelteil 13 und Gehäuseeinsatz 15 eingespannt. Das Innenrohr 19 hat einen äußeren Durchmesser, der kleiner ist als der lichte Durchmesser des Gehäusestutzens 14, so daß zwischen dem Innenrohr 19 und dem Gehäusestutzen 14 ein Ringraum 21 gebildet ist, der mit dem Luftanschluß 12 in Verbindung steht. Der Innenraum des Innerohrs 19 steht über den Innenraum einer Hülse 25 mit dem Kraftstoffanschluß 11 in Verbindung, die koaxial zum Innenrohr 19 an der Stirnseite des Flansches 20 anliegt und aus magnetisch leitendem Material besteht. Die Hülse 25 trägt an einem Ende einen magnetisch leitenden Zwischenring 24 und am anderen Ende einen im Querschnitt T-förmigen, magnetisch nicht leitenden Außenring 26. Auf der Hülse 25 sitzt ein Spulenträger 27, der zwischen dem Zwischenring 24 und dem Außenring 26 eingespannt ist. Der Spulenträger 27 nimmt eine Erregerspule 28 des Elektromagneten 16 auf. An der Stirnseite von Hülse 25 und Gehäuseeinsatz 15 ist der Magnetanker des Elektromagneten 16 gehalten, der hier als freiliegendes ferromagnetisches Plättchen 29 ausgebildet ist. Dieses liegt in einer Ausnehmung 30 eines zwischen Gehäuseeinsatz 15 und Deckelteil 17 eingespannten Distanzrings 31 ein und wird durch eine Rückstellfeder 32 von Gehäuseeinsatz 15 und Hülse 25 abgehoben. Dabei verbleibt zwischen den Stirnseiten von Hülse 25 und Gehäuseeinsatz 15 einerseits und Plättchen 29 andererseits ein Arbeitsluftspalt 33, der durch den zwischen Gehäuseeinsatz 15 und Hülse 25 gehaltenen magnetisch nicht leitenden Außenring 26 auf zwei Luftspalte aufgeteilt ist, so daß eine doppelte Nutzung der auf das Plättchen 29 wirkenden Magnetkraft erreicht wird. Die Stromversorgung der Erregerspule 28 erfolgt über eine nicht dargestellte Kontaktschraube, die in ein Gewindeloch 42 im Mittelteil 13 eingeschraubt ist und durch Bohrungen 22,23 im Gehäusestutzen 15 bzw. im Zwischenring 24 bis zur Anschlußfahne der Erregerspule 28 hindurchragt.

Auf der in die Ausblasöffnung 18 hineinragenden Stirnseite des Innenrohrs 19 ist ein Ventilsitz 34 mit quer zur Rohrachse ausgerichteter ringförmiger Sitzfläche angeordnet. Mit dem Ventilsitz 34 arbeitet ein Ventilglied 35 zusammen, das einen Ventilteller 36 aufweist, an dem ein in das Innenrohr 19 hineinragender Drosselzapfen 37 konzentrisch befestigt ist. Der Drosselzapfen 37 begrenzt zusammen mit der Innenwand des Innenrohrs 19 einen ringförmigen Drosselspalt 38 (Fig. 2). Der Drosselzapfen 37 ist konisch ausgebildet, wobei die den kleineren Durchmesser aufweisende Stirnseite des Drosselzapfens 37 vom Ventilteller 36 abgekehrt ist, und weist eine Durchgangsbohrung 39 auf. Das Ventilglied 35 wird von dem Elektromagneten 16 betätigt, wozu der Ventilteller 16 über einen Stahldraht 40, der durch die Durchgangsbohrung 39, das Innenrohr 19 und die Hülse 25 hindurchgeht, mit dem Plättchen 29 verbunden ist. Die Verbindung von Stahldraht 40 und Ventilteller 36 bzw. von Stahldraht 40 und Plättchen 29 kann beispielsweise durch Laserschweißen erfolgen. Bei unerregtem Elektromagneten 16 wird durch die auf den Magnetanker (Plättchen 29) wirkende Rückstellkraft der Ventilteller 36 auf den Ventilsitz 34 aufgepreßt. Bei erregtem Elektromagneten 36 wird der Magnetanker gegen die Rückstellfeder 32 bewegt, so daß der Ventilteller 36 vom Ventilsitz 34 abheben kann. Der Hub des Magnetankers und der damit festgelegte Hub des Ventiltellers 36 ist so groß gehalten, daß auch bei Längenänderungen des Stahldrahts 40, die durch Wärmedehnung verursacht werden, sichergestellt ist, daß eine Drosselung der Kraftstoffströmung nicht im Ventilsitz 34 sondern an dem Drosselspalt 38 erfolgt. Durch die konische Ausbildung des Drosselzapfens 37 wird erreicht, daß sich der Drosselzapfen 37 mit Ventilteller 36 durch Strömungskräfte zentriert und so das von Ventilsitz 34 und Ventilglied 35 gebildete Ventil weitgehend reibungsfrei arbeitet.

In dem vom Innenrohr 19 und Gehäusestutzen 14 begrenzten Ringraum 21 ist ebenfalls ein Drosselspalt 41 ausgebildet, der in Strömungsrichtung der Luft im Ringraum 21 unmittelbar vor dem Ventilsitz 34 liegt (Fig. 2). Durch entsprechende Auslegung des Drosselspalts 41 kann eine Dosierung der ausströmenden Luft bei vorgegebenem Zuströmdruck erreicht werden.

Wird die Erregerspule 28 des Elektromagneten 16 bestromt, so wird der Elektromagnet 16 erregt und die Platte 29 wird um den vorgegebenen Hub gegen die Kraft der Rückstellfeder 32 angezogen. Durch den Kraftstoffdruck im Innern des Innenrohrs 19 öffnet der Ventilteller 36 um diesen Hub und Kraftstoff strömt quer zur Strömungsrichtung der über den Drosselspalt 41 aus dem Ringraum 21 austretenden Luft aus. Es entsteht eine starke Scherströmung zwischen dem Kraftstoff und der mit hoher Geschwindigkeit ausströmenden Luft, was zu einer sehr guten Zerstäubung führt. Der zerstäubte Kraftstoff wird über die Ausblasöffnung 18 ausgeblasen und gelangt zusammen mit der über das Ansaugrohr angesaugten Verbrennungsluft unmittelbar in das geöffnete Einlaßventil der Brennkraftmaschine.

## Patentansprüche

1. Vorrichtung zum kombinierten Ausblasen von Kraftstoff und Luft für Kraftstoffeinspritzanlagen von Brennkraftmaschinen, mit einem Gehäuse (10), das einen Kraftstoff- (11) und Luftanschluß (12) und eine mit diesen verbindbare Ausblasöffnung (18) aufweist, die am Ende eines langgestreckten hohlen Gehäusestutzens (14) ausgebildet ist, mit einem am Ende des Gehäusestutzens (14) angeordneten Ventilglied (35), das von einer Ventilschließfeder (32) auf einen Ventilsitz (34) aufgepreßt und mittels eines im Gehäuse (10) angeordneten Elektromagneten (16) nach außen vom Ventilsitz (34) abhebbar ist, wobei der Ventilsitz (34) auf einem den Gehäusestutzen (14) durchziehenden, koaxialen Innenrohr (19) mit gegenüber dem lichten Durchmesser des Gehäusestutzens (14) kleinerem Außendurchmesser angeordnet ist, das bis in die Ausblasöffnung (18) reicht, und daß ein Innenraum des Innenrohrs (19) mit dem Kraftstoffanschluß (11) und ein vom Innenrohr (19) und Gehäusestutzen (14) eingeschlossener Ringraum (21) mit dem Luftanschluß (12) in Verbindung steht, dadurch gekennzeichnet, daß der Elektromagnet (16) einen als freifliegendes Plättchen (29) ausgebildeten Magnetanker aufweist, an dem die gehäuseseitig sich abstützende Ventilschließfeder (32) angreift, und daß das Plättchen (29) und das Ventilglied (35) durch einen im Innenraum des Innenrohrs (19) verlaufenden Stahldraht (40) miteinander verbunden sind.

2. Vorrichtung nach Anspruch 1, dadurch gekennzeichnet, daß der Ventilsitz (34) an einer Stirnseite des Innenrohrs (19) mit quer zur Rohrachse sich erstreckender ringförmiger Sitzfläche ausgebildet ist.

3. Vorrichtung nach Anspruch 2, dadurch gekennzeichnet, daß das Ventilglied (35) als Ventilteller (36) ausgebildet ist, an dem ein in das Innenrohr (19) hineinragender Drosselzapfen (37) konzentrisch befestigt ist, der zusammen mit einer Innenwand des Innenrohrs (19) einen ringförmigen Drosselspalt (38) begrenzt.

4. Vorrichtung nach Anspruch 3, dadurch gekennzeichnet, daß der Drosselzapfen (37) konisch ausgebildet ist, wobei eine den kleineren Durchmesser aufweisende Stirnseite vom Ventilteller (36) abgekehrt ist.

5. Vorrichtung nach einem der Ansprüche 1 bis 4, dadurch gekennzeichnet, daß in dem vom Innenrohr (19) und Gehäusestutzen (14) begrenzten Ringraum (21) in Strömungsrichtung unmittelbar vor dem Ventilsitz (34) ein ringförmiger Drosselspalt (41) ausgebildet ist.

## Claims

1. Device for jointly blowing out fuel and air in fuel injection systems of internal combustion engines, having a housing (10), which has a fuel connection (11), an air connection (12) and an air-blast opening (18) which can be connected to them and which is formed on the end of a longitudinally extended hollow housing mouthpiece (14), having a valve element (35) which is located at the end of the housing mouthpiece (14), is pressed by a valve closing spring (32) onto a valve seat (34) and can be lifted outwards from the valve seat (34) by means of an electromagnet (16) located in the housing (10), the valve seat (34) being located on a coaxial inner tube (19), which passes through the housing mouthpiece (14), has an external diameter which is smaller than the internal diameter of the housing mouthpiece (14) and extends into the air-blast opening (18), and that an internal space of the inner tube (19) is connected to the fuel connection (11) and an annular space (21) enclosed by the inner tube (19) and the housing mouthpiece (14) is connected to the air connection (12), characterised in that the electromagnet (16) has a magnet armature designed as a freely located platelet (29) on which acts the valve closing spring (32) supported on the housing, and that the platelet (29) and the valve element (35) are connected together by means of a steel wire (40) extending within the internal space of the inner tube (19).

2. Device according to Claim 1, characterised in that the valve seat (34) is formed on one end of the inner tube (19) with annular seat surface extending transversely to the tube axis.

3. Device according to Claim 2, characterised in that the valve element (35) is designed as a valve plate (36) to which is concentrically fastened a throttle spigot (37) protruding into the inner tube (19), which throttle spigot forms, with an inner wall of the inner tube (19), an annular throttle gap (38).

4. Device according to Claim 3, characterised in that the throttle spigot (37) is of conical design, the end having the smaller diameter facing away from the valve plate (36).

5. Device according to one of Claims 1 to 4, characterised in that an annular throttle gap (41) is formed, directly in front of the valve seat (34) in the flow direction, in the annular space (21) whose boundaries are formed by the inner tube (19) and the housing mouthpiece (14).

## Revendications

1. Dispositif pour l'injection combinée de carburant et d'air pour des systèmes d'injection de carburant de moteurs à combustion interne, avec un carter (10), qui présente un raccord pour le carburant (11) et un raccord pour l'air (12) et un orifice d'injection pouvant être relié à ceux-ci, qui est formé à l'extrémité d'un ajutage de carter creux s'étendant longitudinalement (14), avec un organe de soupape (35) disposé à l'extrémité de l'ajutage de carter (14), qui est pressé par un ressort de fermeture de soupape (32) sur un siège de soupape (34) et peut être soulevé au moyen d'un électro-aimant (16), disposé dans le carter (10), vers l'extérieur à partir du siège de soupape (34), tandis que le siège de soupape (34) est disposé sur un tube interne (19) coaxial, passant à travers l'un des ajutages de carter (14), tube avec un diamètre plus petit par rapport au diamètre libre de l'ajutage de carter (14), ajutage qui s'étend jusque dans l'ouverture d'injection (18) et qu'un espace intérieur du tube interne (19) est en liaison avec le raccord de carburant (11), et qu'un espace annulaire (21) enfermé par le tube interne (19) et l'ajutage de carter (14) est en liaison avec le raccord d'air, dispositif caractérisé en ce que l'électro-aimant (16) présente une armature constituée comme un petit disque (29) en saillie, sur lequel vient en prise le ressort de fermeture de la soupape (32) qui prend appui, du côté du carter, et en ce que le petit disque (29) et l'organe de soupape (35) sont reliés par un fil d'acier (40) s'étendant dans l'espace intérieur du tube interne (19).

2. Dispositif selon la revendication 1, caractérisé en ce que le siège de soupape (34) est constitué sur une face frontale du tube interne (19) avec la face frontale de forme annulaire s'étendant transversalement à l'axe du tube.

3. Dispositif selon la revendication 2, caractérisé en ce que l'organe de soupape (35) est constitué comme une tête de soupape (36) sur laquelle est fixé concentriquement, un téton d'étranglement (37) pénétrant dans le tube intérieur (19), téton qui délimite en même temps qu'une paroi intérieure du tube interne (19), une fente d'étranglement (38) de forme annulaire.

4. Dispositif selon la revendication 3, caractérisé en ce que le téton d'étranglement (37) est conçu de façon conique, une face frontale présentant le plus petit diamètre étant tournée à l'opposé de la tête de soupape (36).

5. Dispositif selon l'une des revendications 1 à 4, caractérisé en ce que dans l'espace annulaire (21) délimité par le tube interne (19) et l'ajutage de carter (14) est constituée une fente d'étranglement (41) de forme annulaire dans le sens du courant directement avant le siège de soupape (34).
